# EUROPÄISCHE PATENTANMELDUNG

(11) **EP 0 071 710 A2**
(43) Veröffentlichungstag der Anmeldung: **16.02.1983**
(21) Anmeldenummer: 82104994.7
(22) Anmeldetag: 08.06.1982
(51) Int. Cl.: A47C 1/022

(54) **Arbeitsstuhl mit einstellbarer Sitzfläche und Rückenlehne**

(30) Priorität: 05.08.1981 DE 3130999
(71) Anmelder: SITAG Sitzmöbel AG., CH-9430 St. Margrethen (CH)
(72) Erfinder: Hansen, Eckhard, CH-9430 St. Margrethen (CH)
(74) Vertreter: Roever, Harry (DE)

(57) **Zusammenfassung**

Bei einem Arbeitsstuhl, beispielsweise Bürostuhl, bei dem die Sitzplatte und unabhänging davon der Rückenlehnenträger in der Neigung verstellbar ist, liegt die Schwenkachse zwischen dem Sitzträger und der Sitzplatte für die Neigungsverstellung der Sitzplatte in Nähe des vorderen Endes der Sitzplatte, und die Gasfeder für die Neigungsverstellung der Sitzplatte greift im hinteren Bereich der Sitzplatte an dieser an. Vorteilhaft ist die Arretierung der Gasdruckfeder für die Neigungsverstellung der Sitzplatte auf die Dauer ausschaltbar, so daß die Sitzplatte dann etwa um ihre Vorderkante frei pendeln kann.

## Beschreibung

Die Erfindung betrifft einen Arbeitsstuhl mit in der Höhe und Neigung mittels Gasdruckfedern verstellbarer, von einem Sitzträger getragener Sitzplatte und unabhängig von der Sitzplatten- Neigung in seiner Neigung verstellbarem RUckenlehnenträger.

Derartige Arbeitsstühle dienen beispielsweise als BUrostühle, also Schreibmaschinen- oder Schreibtisch-Stühle und sind in diesem Falle meistens um eine vertikale Achse drehbar als Drehstuhl ausgebildet und vielfach auch als Rollstuhl; sie finden aber auch als Sitze für den Bedienungsmann der verschiedensten Arten von Maschinen, wie z.B. Werkzeugmaschinen, oder an anderen Fabrikations-Arbeitsplätzen, und auch als Fahrersitze für die verschiedensten Fahrzeuge, beispielsweise in Lokomotiven verschiedener Ausführungen, und zwar dann zumeist fest und allenfalls um eine vertikale Achse drehbar, Verwendung.

Bei allen Arten von Arbeitsstühlen muß aus arbeitsmedizinischen und ergonometrischenGründen besonderer Wert auf eine Anpaßbarkeit des Stuhls an die Größe und an andere Körpereigenschaften desjenigen, der auf dem Stuhl langfristig sitzen und möglichst ermüdungsfrei arbeiten können soll, gelegt werden. Dazu gehört selbstverständlich eine Höhenverstellbarkeit der Sitzfläche zusammen mit der Rückenlehne, aber auch eine Verstellbarkeit der Sitzflächenneigung sowie der Rückenlehnen-Höhe gegenüber der Sitzfläche sowie der Rückenlehnen-Neigung. Sogenannte Synchron-Verstellbarkeit, also immer gleichmässige oder zumindest von einander abhängige Neigungsverstellung von Sitzfläche und Rückenlehne erfUllt die an die Anpaßbarkeit gestellten An-. forderungen weniger gut als eine sogenannte Asynchron-Verstellbarkeit, bei der Sitzflächenneigung und RUckenlehnen-Neigung beliebig und unabhängig voneinander verstellbar sind. Arbeits- stühle sind sowohl mit Synchron- als auch mit Asynchron-Verstellung bekannt; auf letzgenannte Ausführungsform bezieht sich die Erfindung. Bei diesen Asynchron-Arbeitsstühlen müssen, wegen der gewünschten Anabhängigkeit der Neigungsverstellung der Sitzfläche einerseits und der Rückenlehne andererseits diese beiden Teile an einem gemeinsamen Sitzträger unabhängig voneinander schwenkbar gelagert sein; dieser Sitzträger ist dann als ganzes, mit allen von Ihm getragenen Teilen, beliebig in der Höhe verstellbar. Allen bekannten Asynchron-Arbeitsstühlen ist nun gemeinsam, daß die Schwenkachse zwischen dem Sitzträger und der Sitzplatte etwa in der Mitte der Tiefe der Sitzplatte, oder noch weiter hinten liegt, und dies hat nach den der Erfindung zugrundeliegenden Erkenntnissen gewisse Nachteile. Zum einen ändert sich bei diesen Arbeitsstühlen nämlich, wenn man die Sitzflächenneigung verstellt, die Höhe der Vorderkante der Sitzplatte, also derjenige Bereich, in welchem die Oberschenkel des Stuhlbenutzers auf der Sitzplatte aufliegen. Nur in einer einzigen Höhenlage dieses vorderen Bereichs der Sitzplatte ruhen aber die FUße des Stuhlbenutzers genau in der gewünschten, richtigen Art und Weise auf dem Boden, mit der Folge, daß der Benutzer, wenn er die Sitzplatten-Neigung verändert, zum Zwecke der Einhaltung dieser Höhenlage gezwungen ist, zusätzlich auch noch die Höheneinstellung des gesamten Stuhls, mittels des sogenannten Höhenlifts, nachzustellen, und das gelingt erfahrungsgemäß nicht immer gleich auf Anhieb. Zum anderen haben diese Arbeitsstühle aber auch den Nachteil einer Streckenverlängerung bzw. Verkürzung zwischen Sitzfläche und RUckenlehne, was bei häufigeren Bewegungen des Arbeitsstuhl-Benutzers zu der sogenannten "Hemdausziehwirkung", also einem zumindest teilweisen Herausziehen des Hemds aus der Hose des Stuhlbenutzers im RUckenbereich, führt.

Der Erfindung liegt die Aufgabe zugrunde, die geschilderten Nachteile bekannter Asynchron-ArbeitsstUhle mit den einfachsten Mitteln zu vermeiden.

Nach der Erfindung wird diese Aufgabe dadurch gelöst, daß die Schwenkachse zwischen Sitzträger und Sitzplatte für die Neigungsverstellung der Sitzplatte in Nähe des vorderen Endes der Sitzplatte angeordnet ist und die Gasfeder fürdie Neigungsverstellung der Sitzplatte gegenüber dem Sitzträger im hinteren Bereich der Sitzplatte an dieser angreift.

Da bei dem erfindungsgemässen Arbeitsstuhl die Schwenkachse für die Veränderung der Neigung der Sitzplatte im ganz vorderen Bereich der Sitzplatte liegt, ändert sich die Höhe des vorderen Endes der Sitzplatte, also der Bereich der Auflagefläche der Oberschenkel des Stuhlbenutzers, bei Veränderung der Sitzplatten- Neigung nicht oder nur unmerklich, so daß bei einer solchen Neigungsverstellung kein Nachjustieren des Höhenlifts erforderlich ist. Die Gasfeder fUr die Sitzplatten-Neigungsverstellung greift an einem verhältnismässig großen Hebelarm gegenüber der zugehörigen Schwenkachse an, verglichen mit Stühlen, bei denen die Schwenkachse für die Sitzplatten-Neigungsverstellung etwa in Mitte der Tiefe der Sitzplatte und die zugehörige Gasdruckfeder ziemlich nahe dieser Schwenkachse liegt, und benötigt daher nur eine schwächere Dimensionierung. Durch die Anordnung nach der Erfindung wird außerdem die Vornahme der Sitzplatten-Neigungsverstellung für den Stuhlbenutzer erleichtert und kann feinfühliger, als bei bekannten ArbeitsstUhlen, vorgenommen werden.

Diese letztgenannte Eigenschaft ermöglicht, in weiterer Ausbildung der Erfindung, noch die Erzielung eines zusätzlichen, wesentlichen Vorteils. Während nämlich bei den bekannten ArbeitsstUhlen die Sitzplatten-Neigung immer in der einmal eingestellten Lage arretiert bleibt, ist es bei dem erfindungsgemässen Arbeitsstuhl möglich, auch die Sitzplatten-Neigung, wenn gewünscht, dauernd frei veränderlich zu machen, in dem man die Arretierung der Gasdruckfeder für die Neigungsverstellung der Sitzfliche, beispielsweise mittels des zugehörigen Verstellhebels für diese Neigungsverstellung, auf die Dauer ausschaltbar macht; dies kann mittels der für solche Zwecke bekannten Mittel, beispielsweise durch entsprechende Kulissenführung des Verstellhebels, verwirklicht werden. Es paßt sich dann also nicht nur, wie bei den bisher bekannten Arbeitsstühlen, die Rückenlehne den Bewegungen des Stuhlbenutzers an, sondern auch die Sitzplatte, mit der vorteilhaften Wirkung, daß die Stellung der Rückenlehne immer genau richtig zur Stellung der Sitzplatte paßt. Bei dieser Einstellung, das heißt also ausgeschalteter Arretierung für die Sitzplatten-Neigungsverstellung, wird auch der geschilderte Ausziehhemdeffekt auf ein Geringstmaß herabgesetzt.

Die erfindungsgemässe Ausbildung gestattet es übrigens, in konstruktiv, nämlich bezüglich der Unterbringung und bezüglich der Kräfteverhältnisse, sehr vorteilhafter Weise die Gasdruckfeder für die Neigungsverstellung der Sitzplatte etwa vertikal, hinter der Mittellinie der Gasdruckfeder des Höhenlifts für die Höhenverstellung der Sitzplatte, anzuordnen.

Da das Schwenklager für die Neigungsverstellung der Sitzplatte keine sehr großen Verstellwinkel aufnehmen braucht, Ist es in vorteilhafter Weise möglich, dieses Schwenklager als gummielastisches Lager auszubilden.

In der Zeichnung Ist ein Ausführungsbeispiel der Erfindung dargestellt. Die Zeichnung zeigt, sehr stark schematisiert, eine Seitenansicht des vorderen Teils des Sitzträgers mit zugehöriger Sitzplatte und mit den Gasdruckfedern für die Sitzplatten-Neigungsverstellung und fUr die RUckenlehnen-Neigungsverstellung.

Der Sitzplattenträger 1 ist als nach oben offenes, etwa kelchförmiges Gehäuse ausgebildet, dessen Außenumrißlinien strichpunktiert dargestellt sind. Die Sitzplatte 2 ist mit dem Sitzträger 1 über ein an dessen vorderem Ende angebrachtes gummielastisches Lager 3 schwenkbar verbunden. Der Rückenlehnenträger 4 Ist mit dem Sitzträger 1 um die Schwenkachse 5 verschwenkbar verbunden. Mit der Sitzplatte 2 Ist in deren hinterem Bereich, an ihrer Unterseite, eine Sitz-Befestigungsplatte (in strichpunktierten Linien. dargestellt)mit der Bezugsziffer 6 verbunden. Zwischen den Gelenkpunkt 7 der Sitz-Befestigungsplatte 6 und den Gelenkpunkt 8 am Sitzträger 1 ist die Gasdruckfeder 9 für die Sitzplatten-Neigungsverstellung eingeschaltet; zwischen dem Gelenkpunkt 10 des Sitzträgers 1 und dem Gelenkpunkt 11 am Rückenlehnenträger 4 liegt die Gasdruckfeder 12 für die Rückenlehnen-Neigungsverstellung.

Die Mittellinie des (nicht dargestellten) Höhenlifts fUr den Sitzträger 1 ist als strichpunktierte Linie 13 eingezeichnet; die Gasdruckfeder 9 für die Sitzplatten-Neigungsverstellung liegt etwa parallel zu der Mittellinie 13, etwas hinter dieser.

Die Arretierung für die Gasdruckfeder 9 der Sitzplatten-Neigungsverstellung ist durch (nicht dargestellte) Mittel, wie beispielsweise eine entsprechend ausgebildete KulissenfUhrung fUr den (ebenfalls nicht dargestellten) Verstellhebel für die Sitzplattenneigung, ausschaltbar, so daß die Sitzplatte 2 dann frei um das gummielastische Lager 3 pendelnd ist und sich somit jeder Bewegung des Stuhlbenutzers anpassen kann. Es Ist erkennbar, daß der vordere Auflagebereich 14 der Sitzplatte 2 seine Höhenlage bei Veränderung der Neigung der Sitzplatte 2 praktisch nicht verändert.

Eine maximale selbsttätige Anpassung des Arbeitsstuhls an die Körpereigenschaften und an die jeweilige Körperhaltung des Benutzers ergibt sich, wenn auch die Arretierung der Gasdruckfeder 12 fUr die Neigungsverstellung des RUckenlehnenträgers 4 und damit der Rückenlehne auf die Dauer ausschaltbar ist. Das kann durch (ebenfalls nicht dargestellte) Mittel am Verstellhebel für die RUckenlehne-Neigung erfolgen, beispielsweise mittels einer entsprechend ausgebildeten Kulissenführung für diesen Verstellhebel, oder aber auch durch ein gesondertes Bedienungselement.

## Patentansprüche

1. Arbeitsstuhl, beispielsweise BUrostuhl, mit in der Höhe und Neigung mittels Gasdruckfedern verstellbarer, von einem Sitzträger getragener Sitzplatte und unabhängig von der Sitzplatten-Neigung in seiner Neigung verstellbarem RUckenlehnenträger, dadurch gekennzeichnet, daß die Schwenkachse (3) zwischen Sitzträger (1) und Sitzplatte (2) fUr die Neigungsverstellung der Sitzplatte (2) in Nähe des vorderen Endes (14) der Sitzplatte (2) angeordnet ist und die Gasfeder (9) fUr die Neigungsverstellung der Sitzplatte (2) gegenüber den Sitzträger (1) im hinteren Bereich der Sitzplatte (2) an dieser angreift.

2. Arbeitsstuhl nach Anspruch 1, dadurch gekennzeichnet, daß die Arretierung der Gasdruckfeder (9) für die Neigungsverstellung der Sitzplatte (2), beispielsweise mittels des zugehörigen Verstellhebels für diese Neigungsverstellung, auf die Dauer ausschaltbar ist.

3. Arbeitsstuhl nach Anspruch 1 und 2, dadurch gekennzeichnet, daß die Gasdruckfeder (9) für die Neigungsverstellung der Sitzplatte (2) etwa vertikal, hinter der Mittellinie der Gasdruckfeder des Höhenlifts für die Höhenverstellung der Sitzplatte (2), angeordnet ist.

4.. Arbeitsstuhl nach einem der AnsprUche 1 bis 3, dadurch gekennzeichnet, daß das Schwenklager für die Neigungsverstellung der Sitzplatte (2) als gummielastisches Lager (3) ausgebildet ist.

5. Arbeitsstuhl nach einem der Ansprüche 1 bis 4, dadurch gekennzeichnet, daß die Arretierung der Gasdruckfeder (12) für die Neigungsverstellung der Rückenlehne (RUckenlehnenträger 4), beispielsweise mittels des zugehörigen Verstellhebels für diese Neigungsverstellung, auf die Dauer ausschaltbar ist.
